# EUROPÄISCHE PATENTSCHRIFT

(11) **EP 0 944 132 B1**
(45) Veröffentlichungstag und Bekanntmachung des Hinweises auf die Patenterteilung: **20.12.2000**
(21) Anmeldenummer: 99104341.5
(22) Anmeldetag: 04.03.1999
(51) Int. Cl.: H01R 4/48, H01R 4/64

(54) **Kabelklemme**
Cable clamp
Serre câble

(30) Priorität: 17.03.1998 DE 19811476
(43) Veröffentlichungstag der Anmeldung: 22.09.1999
(73) Patentinhaber: KRONE GmbH, 14167 Berlin (DE)
(72) Erfinder: Müller, Manfred, 13156 Berlin (DE); Pein, Hans-Jürgen, 12205 Berlin (DE)

(56) Entgegenhaltungen:
- DE-A- 4 325 052
- DE-C- 19 629 422
- DE-U- 8 519 317
- FR-A- 2 694 141

## Beschreibung

Die Erfindung bezieht sich auf eine Kabelklemme gemäß dem Oberbegriff des Patetanspruches 1.

Eine Kabelklemme der gattungsgemäßen Art ist aus der DE 196 29 422 C1 vorbekannt. Bei dieser Kabelklemme sind zur Kontaktierung der Schirmung des Kabels beim Festlegen der Kabelklemme an einer Kontaktplatte sowohl auf der Innenseite des Steges als auch auf den angrenzenden, gegenüberliegenden Innenseiten der Außenschenkel nahe dem Steg Kontaktelemente angeordnet, die als vom Steg und den Außenschenkeln freigeschnittene, nach innen gebogene Lappen ausgebildet sind und die in Richtung auf das zu klemmende Kabel vom Steg und von den beiden Außenschenkeln vorstehen. Darüber hinaus sind die Außenschenkel mit weiteren freigeschnittenen Lappen versehen, die nach außen abgebogen sind und als Halteelemente zur Festlegung der Kabelklemme an einer Kontaktplatte dienen. Die Kontaktplatte weist zwei parallele Schlitze auf, deren Außenkanten im Abstand der Breite des Steges der Kabelklemme voneinander entfernt angeordnet sind. Die Kabelklemme wird mit den freien Enden der Außenschenkel in die beiden Schlitze eingeführt, wobei das Kabel mit seiner Schirmung zwischen die drei Kontaktelemente eingebracht wird. Beim Eindrücken der Kabelklemme in die beiden Schlitze wird das Kabel somit im Bereich der Schirmung eingeklemmt, wobei die lappenförmigen Halteelemente durch die Schlitze hindurchgerastet werden und auf der dem Kabel gegenüberliegenden Seite an der Kontaktplatte anliegen und somit das Kabel mit seiner Schirmung zwischen Kabelklemme und Kontaktplatte festlegen.

Nachteilig bei dieser vorbekannten Kabelklemme ist, daß diese durch die Vielzahl von freigeschnittenen Lappen, die einerseits als Kontaktelemente und andererseits als Halteelemente dienen, erheblich geschwächt ist und daß die Kontaktelemente zum Halten der Schirmung des Kabels in ihrer Federkraft nachgeben können, so daß eine sichere Halterung des Kabels unter Kontaktierung der Schirmung mittels der vorbekannten Kabelklemme nicht möglich ist.

Der Erfindung liegt von daher die Aufgabe zugrunde, die Halte- und Kontaktierungskraft der vorbekannten Kabelklemme zu verbessern.

Zur Lösung dieser Aufgabe sieht die Erfindung vor, daß zur Kontaktierung der Schirmung des Kabels der Steg als Kreisbogen nach außen geformt und mit randseitigen, nach innen gerichteten Stegleisten zum Eindrücken in die Schirmung des Kabels versehen ist. Der Kreisbogen bildet damit zusammen mit den Stegleisten die Halteelemente zur Kontaktierung der Schirmung des Kabels. Die Stegleiste ist starr und drückt sich mit ihren randseitigen Stegleisten in die Schirmung des Kabels ein, so daß eine erhebliche Starrheit des Steges eine dauerhafte Festlegung der Schirmung des Kabels an der Kontaktplatte gewährleistet.

In einer weiteren erfindungsgemäßen Ausführungsform ist der Steg an zwei im Innern der Kabelklemme angeordneten Innenschenkeln gehalten, die mittels kreisbogenförmiger Stegteile mit dem Steg und mit den Außenschenkeln verbunden sind. Hierbei bilden die Innenschenkel in Verbindung mit den zu diesen parallel liegenden Teilen der Außenschenkel federnde Bögen, die in Längsrichtung der Kabelklemme im wesentlichen starr, aber in Querrichtung elastisch sind, so daß die Kabelklemme bei Einwirkung einer Druckkraft von außen auf beide Außenschenkel geöffnet werden kann.

In weiterer vorteilhafter Ausgestaltung der Erfindung sind die die Innen- und Außenschenkel verbindenden Stegteile zur Bildung von vier federnden Bogenteilen mittels eines Einschnittes freigeschnitten. Hierdurch wird eine Erhöhung der Federwirkung der Innen- und Außenschenkel erreicht.

Schließlich sind in weiterer Ausbildung der Erfindung die aus freigeschnittenen Lappen gebildeten Halteelemente auf die Innenseiten der Außenschenkel abgebogen. Hierdurch rasten die Halteelemente hinter den Innenseiten der parallelen Schlitze der Kontaktplatte ein.

Schließlich sind die auf den Inenseiten der Außenschenkel gegenüberliegenden Halteelemente in Längsrichtung der Außenschenkel höhenversetzt zueinander angeordnet. Hierdurch wird erreicht, daß die Außenschenkel der Kabelklemme beim Eindrücken der Außenschenkel in die parallelen Schlitze der Kontaktplatte abwechselnd eingedrückt werden und somit nur geringe Eindrückkräfte erforderlich sind.

Zum Einfädeln der freien Enden der Außenschenkel sind an den freien Enden der Außenschenkel nach außen gerichtete Randstege angeordnet, die beim Eindrücken der beiden Außenschenkel der Kabelklemme in die parallelen Schlitze der Kontaktpiatte ein Auffedern der Außenschenkel bewirken.

Schließlich sind die Außenschenkel nahe den Randstegen mit Schlitzen zum Eingriff von Werkzeugen versehen. Hierdurch ist ein leichtes Lösen der in die Kontaktplatte eingerasteten Kabelklemme möglich.

Die Erfindung ist nachfolgend anhand von drei in den Zeichnungen näher dargestellten Ausführungsbeispielen der Erfindung näher erläutert. Es zeigen:
- Fig. 1: die Ansicht der Kabelklemme in der ersten Ausführungsform,
- Fig. 2: die teilweise geschnittene Seitenansicht,
- Fig. 3: die Draufsicht,
- Fig. 4: das Detail X aus Fig. 2,
- Fig. 5: die Ansicht der in zwei Schlitze einer Kontaktplatte eingerasteten Kabelklemme,
- Fig. 6: die Ansicht der Kabelklemme in der zweiten Ausführungsform,
- Fig. 7: die teilweise geschnittene Seitenansicht,
- Fig. 8: die Draufsicht,
- Fig. 9: das Detail Y aus Fig. 7,
- Fig. 10: die Ansicht der Kabelklemme nach Fig. 6, eingerastet in eine Kontaktplatte und
- Fig. 11: die Darstellung nach Fig. 10 der dritten Ausführungsfom mit an den Außenschenkeln versetzt angeordneten Halteelementen.

Die Kabelklemme 1 gemäß der in den Figuren 1 bis 5 dargestellten ersten Ausführungsform besteht aus einem Steg 2, zwei an diesen anschließenden Außenschenkeln 3, die über Viertelkreisbögen 4 unter einem Winkel, der etwas kleiner ist als ein rechter Winkel, miteinander verbunden sind, und an den freien Enden der Außenschenkel 3 angesetzten, nach außen gerichteten Randstegen 5. Die Kabelklemme 1 ist aus einem Blechstreifen von der in der Seiteansicht nach Fig. 2 erkennbaren Breite gebildet, die etwa 1 cm beträgt, wobei zu berücksichtigen ist, daß die Figuren 1,2,3 und 5 im Maßstab 5:1 gezeichnet sind.

Der Steg 2 dient zur Kontaktierung der Schirmung des Kabels 6 an einer Kontaktplatte 7 (Fig.5) und ist als Kreisbogen 8 nach außen ausgeformt und mit randseitigen, nach innen gerichteten Stegleisten 9 zum Eindrücken in die Schirmung des Kabels 6 versehen. Die Form der geprägten Stegleisten 9 ist in der im Maßstab 10:1 ausgefertigten Fig. 4 näher dargestellt, die das Detail X aus Fig. 2 zeigt. Die randseitigen, nach innen gerichteten, geprägten Stegleisten 9, die in Verbindung mit dem Kreisbogen 8 aus dem Steg 2 ausgeformt sind, bewirken eine stabile, unveränderbare Kontaktfunktion zwischen der metallischen Kabelklemme 1 und der metallischen Schirmung des Kabels 6, in welches die geprägten Stegleisten 9 eingedrückt sind und welches in dem Kreisbogen 8 des Steges 2 einliegt.

Zur Befestigung des Kabels 6 an der Halteplatte 7 weist diese zwei im Abstand voneinander befindliche parallele Schlitze 10 (Fig.5) auf, deren Innenabstand voneinander etwas größer als die Öffnungsweite W der Kabelklemme im Bereich des freien Endes der Schenkel 3 ist. Beim Eindrücken der Kabelklemme 1 in die beiden parallelen Schlitze 10 stoßen die an den freien Enden der Außenschenkel 3 angeformten, nach außen gerichteten Randstege 5 an die Innenkanten der beiden Schlitze 10 an, wobei die Außenschenkel 3 leicht nach außen gebogen werden und die Kabelklemme 1 leicht auffederd. Die Außenschenkel 3 sind mit freigeschnittenen Lappen 11 versehen, die als Halteelemente für die Kabelklemme 1 an der Kontaktplatte 7 dienen und auf die Innenseiten der Außenschenkel 3 nach innen abgebogen sind, wie es Fig. 1 zeigt. Die nach innen abgebogenen Lappen 3 sind auch aus der Fig. 2 erkennbar. Die als Halteelemente dienenden Lappen 11 sind auf den Innenseiten der Außenschenkel 3 gegenüberliegen angeordnet, aber in Längsrichtung der Außenschenkel 3 versetzt zueinander angeordnet. Dies hat zur Folge, daß beim Eindrücken der Kabelklemme 1 in die beiden parallelen Schlitze 10 der Kontaktplatte 7 eine Schrägstellung der Kontaktplatte 7 bewirkt wird, wie es in Fig. 5 dargestellt ist, wobei die Position 1 der Kontaktplatte 7 für ein dickeres Kabel 6 und die Position II der Kontaktplatte 7 für ein dünneres Kabel 6 dienen, aber die Position II auch beim Zusammendrücken der Schirmung des Kabels 6 erreichbar ist. Die Kontaktplatte 7 steht somit aufgrund der versetzten Anordnung der Lappen 11 regelmäßig unter einem schrägen Winkel gegenüber der Hochachse der Kabelklemme 1. Diese Ausbildung ermöglicht eine geringere Eindrückkraft beim Eindrücken der Kabelklemme 1 in die Schlitze 10 der Kontaktplatte 7.

Die Außenschenkel 3 sind nahe den Randstegen 5 mit Schlitzen 12 (Fig.2) zum Eingriff eines nicht dargestellten Werkzeuges, z.B. eines Schraubendrehers, versehen, mit welchem die Entriegelung der Kabelklemme 1 von der Kontaktplatte 7 durch ein Aufbiegen der Außenschenkel 3 bewirkt wird.

Die in den Figuren 6 bis 10 dargestellte zweite Ausführungsform der Kabelklemme 20 umfaßt in entsprechender Weise wie die erste Ausführungsform nach Fig. 1 bis 5 den Steg 21 mit seinem Kreisbogen 28 und den an diesem ausgebildeten geprägten Stegleisten 29 sowie die beiden Außenschenkel 30, die mit endseitigen Randstegen 25 und Lappen 31 als Halteelemente auf den Innenseiten der Außenschenckel 30 versehen sind. Im Unterschied zur Ausführungsform nach Fig. 1 ist der Steg 2 an zwei im Innern der Kabelklemme 20 angeordneten Innenschenkeln 22 gehalten, die mittels kreisbogenförmiger Stegteile 23 mit dem Steg 21 und mittels weiterer kreisbogenförmiger Stegteile 24 mit den Außenschenkeln 30 verbunden sind, die in der zweiten Ausführungsform etwa um die Länge der Innenschenkel 22 länger sind als in der ersten Ausführungsform. Die kreisbogenförmigen Stegteile 24, welche die Innen- und Außenschenkel 22, 30 verbinden, sind zur Bildung von vier federnden Bogenteilen 26 mittels eines quer durchgehenden Einschnittes 27 freigeschnitten. Die Bogenteile 26 ermöglichen ein federklammerartiges Öffnen der Kabel klemme 20, indem gleichzeitig auf beide Außenseiten der Außenschenkel 30 im Bereich der federnden Bogenteile 26 gedrückt wird. Die an den freien Enden der Außenschenkel 30 nach außen gerichteten Randstege 25 weisen in dieser Ausführungsform keine Schlitze auf, da ein Öffnen der Kabelklemme 20 ohne Werkzeug durch Druck von außen auf die federnden Bogenteile 26 möglich ist.

In der Ausführungsform nach den Figuren 6 bis 10 sind die Halteelemente 31 auf den Innenseiten der Außenschenkel 30 genau gegenüberliegend angeordnet, so daß beim Einrasten der Kabelklemme 20 in die parallelen Schlitze 10 der Kontaktplatte 7 eine senkrechte Anordnung der Kontaktplatte 7 zur Mittelachse der Kontaktklemme 20 unter Einspannen des Kabels 6 mit seiner Schirmung möglich ist. In der davon abgewandelten dritten Ausführungsform der Kabelklemme 20 nach Fig. 11 sind die als Halteelemente nach innen abgebogenen Lappen 31 in Längsrichtung der Außenschenkel 30 versetzt zueinander angeordnet, so daß eine der Fig. 5 entsprechende Lage der Kontaktplatte 7 bewirkt wird.

### BEZUGSZEICHENLISTE

- 1: Kabelklemme
- 2: Steg
- 3: Außenschenkel
- 4: Viertelkreisbogen
- 5: Randsteg
- 6: Kabel
- 7: Kontaktplatte
- 8: Kreisbogen
- 9: Stegleiste
- 10: Schlitz
- 11: Lappen
- 12: Schlitz

- 20: Kabelklemne
- 21: Steg
- 22: Innenschenkel
- 23: Stegteil
- 24: Stegteil
- 25: Randsteg
- 26: Bogenteil
- 27: Einschnitt
- 28: Kreisbogen
- 29: Stegleiste
- 30: Außenschenkel
- 31: Lappen

## Patentansprüche

1. Kabelklemme (1, 20) zur Kontaktierung der Schirmung von Kabeln (6) beim Festlegen an einer Kontaktplatte (7), aus einem Steg (2; 21) und aus zwei an diesen angeschlossenen Außenschenkeln (3, 30), die mit freigeschnittenen Lappen (11; 31) als Halteelemente zur Festlegung der Kabelklemme an der Kontaktplatte versehen sind,
**dadurch gekennzeichnet,**
daß zur Kontaktierung der Schirmung des Kabels (6) der Steg (2; 21) als Kreisbogen (8; 28) nach außen geformt und mit randseitigen, nach innen gerichteten Stegleisten (9; 29) zum Eindrücken in die Schirmung des Kabels (6) versehen ist.

2. Kabelklemme nach Anspruch 1, dadurch gekennzeichnet, daß der Steg (21) an zwei im Innern der Kabelklemme (20) angeordneten Innnenschenkeln (22) gehalten ist, die mittels kreisbogenförmiger Stegteile (23, 24) mit den Außenschenkeln (30) und dem Steg (21) verbunden sind.

3. Kabelklemme nach Anspruch 2, dadurch gekennzeichnet, daß die die Innen- und Außenschenkel (22, 30) im Bereich der diese verbindenden Stegteile (23, 24) zur Bildung von vier Bogenteilen (26) mittels eines Einschnittes (27) freigeschnitten sind.

4. Kabelklemme nach einem der Ansprüche 1 bis 3, dadurch gekennzeichnet, daß die freigeschnittenen Halteelements (Lappen 11; 31) auf die Innenseiten der Außenschenkel (3; 30) abgebogen sind.

5. Kabelklemme nach Anspruch 4, dadurch gekennzeichnet, daß die auf den Innenseiten der Außenschenkel (3; 30) gegenüberliegenden Haltelemente (Lappen 11; 31) in Längsrichtung der Außenschenkel (3: 30) versetzt zueinander angeordnet sind.

6. Kabelklemme nach einem der Ansprüche 1 bis 5, dadurch gekennzeichnet, daß an den freien Enden der Außenschenkel (3; 30) nach außen gerichtete Randstege (5; 25) angeordnet sind.

7. Kabelklemme nach Anspruch 6, dadurch gekennzeichnet, daß die Außenschenkel (3) nahe den Randstegen (5) mit Schlitzen (12) zum Eingriff eines Werkzeuges versehen sind.

## Claims

1. Cable clamp (1, 20) for contacting the shielding of cables (6) during the fixing on a contact plate (7), of a ridge (2, 21) and two outer legs (3, 30) adjoining the former, which are provided with the tabs (11; 31) cut free as holding elements for fixing the cable clamp on the contact plate, characterized in that, for contacting the shielding of the cable (6), the ridge (2, 21) is formed as an arc (8; 28) towards the outside and provided with ridge strips (9; 29) at the edge and pointing inwards for pressing into the shielding of the cable (6).

2. Cable clamp according to Claim 1, characterized in that the ridge (21) is held on two inner legs (22) which are arranged in the interior of the cable clamp (20) and which are connected to the outer legs (30) and the ridge (21) by means of arc-shaped ridge parts (23, 24).

3. Cable clamp according to Claim 2, characterized in that the inner and outer legs (22, 30) are cut free in the area of the ridge parts (23, 24) connecting them in order to form four arc parts (26) by means of a cut (27).

4. Cable clamp according to one of Claims 1 to 3, characterized in that the holding elements (tabs 11; 31) cut free are bent away towards the insides of the outer legs (3; 30).

5. Cable clamp according to Claim 4, characterized in that the holding elements (tabs 11; 31) lying opposite on the insides of the outer legs (3; 30) are arranged offset to one another in the longitudinal direction of the outer legs (3; 30).

6. Cable clamp according to one of Claims 1 to 5, characterized in that edge ridges (5; 25) pointing outward are arranged at the free ends of the outer legs (3; 30).

7. Cable clamp according to Claim 6, characterized in that the outer legs (3) are provided with slots (12) near the edge ridges (5) for engagement of a tool.

## Revendications

1. Serre-câble (1, 20) destiné à contacter le blindage de câble (6) dans le cas d'une fixation sur une plaque de contact (7), se composant d'un dos (2; 21) et de deux branches extérieures (3; 30) raccordées à celui-ci, qui sont pourvues de pattes (11; 31) dégagées par dé coupage servant d'éléments de fixation pour fixer le serre-câble sur la plaque de contact,
**caractérisé en ce que**,
pour la mise en contact du blindage du câble (6), le dos (2; 21) est .mis en forme vers l'extérieur en tant qu'arc de cercle (8; 28), et est pourvu d'ailettes (9; 29) latérales, orientées vers l'intérieur pour presser dans le blindage du câble (6).

2. Serre-câble selon la revendication 1, caractérisé en ce que le dos (21) est fixé à deux branches intérieures (22) disposées à l'intérieur du serre-câble (20), lesquelles sont connectées aux branches extérieures (30) et au dos (21) au moyen de parties du dos (23, 24) en forme d'arc de cercle.

3. Serre-câble selon la revendication 2, caractérisé en ce que les branches intérieures et extérieures (22, 30) dans la zone des parties du dos (23, 24) les connectant sont dégagées par découpage au moyen d'une entaille (27) pour former quatre parties d'arc (26).

4. Serre-câble selon l'une quelconque des revendications 1 à 3, caractérisé en ce que les éléments de fixation dégagés par découpage (pattes 11 ; 31) sont recourbés sur les côtés intérieurs des branches extérieures (3; 30).

5. Serre-câble selon la revendication 4, caractérisé en ce que les éléments de fixation (pattes 11; 31) en regard sur les côtés intérieurs des branches extérieures (3; 30) sont décalés les uns par rapport aux autres dans la direction longitudinale des branches extérieures (3; 30).

6. Serre-câble selon l'une quelconque des revendications 1 à 5, caractérisé en ce qu'aux extrémités libres des branches extérieures (3; 30) sont disposées des ailettes latérales (5; 25) orientées vers l'extérieur.

7. Serre-câble selon la revendication 6, caractérisé en ce que les branches extérieures (3) sont pourvues à proximité des ailettes latérales (5) de fentes (12) pour saisir un outil.
